# EUROPÄISCHE PATENTSCHRIFT

(11) **EP 0 559 960 B1**
(45) Veröffentlichungstag und Bekanntmachung des Hinweises auf die Patenterteilung: **29.03.1995**
(21) Anmeldenummer: 92118476.8
(22) Anmeldetag: 29.10.1992
(51) Int. Cl.: F42B 3/08

(54) **Hohlladung**
Shaped charge
Charge creuse

(30) Priorität: 12.03.1992 DE 4207828
(43) Veröffentlichungstag der Anmeldung: 15.09.1993
(73) Patentinhaber: Daimler-Benz Aerospace Aktiengesellschaft, 81663 München (DE)
(72) Erfinder: Hassfurther, Rainer, W-8898 Schrobenhausen (DE); Hübner, Wilhelm, Ing., W-8899 Hohenwart (DE)

(56) Entgegenhaltungen:
- DE-A- 3 631 249
- US-A- 3 188 955
- US-A- 3 759 182
- US-A- 3 960 082
- US-A- 4 259 906
- US-A- 4 372 213
- US-A- 4 905 601
- US-A- 4 955 939

## Beschreibung

Die Erfindung geht aus von einer Hohlladung der im Oberbegriff des Anspruchs 1 angegebenen und u. a. durch die DE 36 23 240 C1 bekanntgewordenen Art.

Die Hohlladung gemäß der letztgenannten Patentschrift dient dem Entschärfen von Munition unterschiedlicher Beschaffenheit. An deren Ladungsgehäuse sind hierzu auf der Seite der Ladungsauskleidung unter Belassung eines Freiraums für eine einwandfreie Stachelausbildung Bauelemente befestigt. Dieselben vermögen aufgrund ihrer Beschaffenheit und Formgebung die Durchschlagsleistung des sich im Detonationsfall aus der kollabierenden Ladungsauskleidung bildenden Hohlladungsstachels in vorgegebener Weise zu vermindern. Das Maß der Leistungsminderung ist dabei solcherart, daß die heißen Stachelpartikeln hoher Dichte nach dem Durchschlag der Munitionshülle nurmehr in der Lage sein sollen, bei der Munitionssprengladung eine örtlich begrenzte Reaktion bzw. Deflagration hervorzurufen.

Das Aufbrechen einer Munitionshülle mit heißen Partikeln eines Hohlladungsstachels ist auch der US-PS 4 955 939 entnehmbar. Besagte Druckschrift offenbart des weiteren ein den heißen Stachelpartikeln ins Munitionsinnere nachfolgendes, gasförmiges oder flüssiges Medium vergleichsweise geringer Dichte. Seinen Ursprung hat dasselbe in einem von Sprengladung und stachelbildender Auskleidung eingeschlossenen Flüssigkeitspolster.

Der Erfindung liegt die Aufgabe zugrunde, eine Hohlladung eingangs genannter Gattung dahingehend zu verbessern, daß es zum schnellen Öffnen von Munitionshüllen oder anderen Behältnissen empfindlichen Inhalts, beispielsweise bei Entschärfungs- bzw. Entsorgungsaktivitäten, sowie zum raschen Aufbrechen von Türen oder anderen Barrieren, beispielsweise bei Einsätzen von Feuerwehren und technischen Sondertruppen, keines Hohlladungsstachels aus heißen Partikeln hoher Dichte mehr bedarf und somit jedwedes Risiko für Anwender und Umfeld wegfällt.

Diese Aufgabe ist gemäß der Erfindung durch die im kennzeichnenden Teil des Patentanspruches 1 angegebenen Merkmale gelöst. Weitere vorteilhafte Ausgestaltungen finden sich in den Unteransprüchen.

Die erfindungsgemäß ergriffenen Maßnahmen sind denkbar einfach zu realisieren. Wo das geschieht, ist das Resultat eine zur berührungsfreien Anwendung bestens geeignete Hohlladung, mit der sich Hüllen von Sprengladungen oder andere Behältnisse vergleichbar kritischen Inhalts sowie verriegelte Türen und andere Barrieren ohne Splitterbildung dynamisch weich durchschlagen lassen.

Dafür sorgt ausschließlich ein Hohlladungsstachel aus fließfähigem Medium wie Wasser mit oder ohne Frostschutzmittel, Öl, Gel oder flüssigem Glas. Zur Bildung desselben genügt unter den gegebenen Umständen eine relativ geringe Ladungsmenge. Eine ausreichende Flüssigkeits- bzw. Gelbeschleunigung kann z.B. bereits mit einer Belegung aus Sprengstoff-Folie auf der der Flüssigkeits- bzw. Gelfüllung abgewandten Auskleidungsseite erreicht werden. Die angesprochene Auskleidung, vorzugweise eine solche aus nichtmetallischem spezifisch leichtem Werkstoff, fungiert hierbei lediglich als formgebende Trennschicht zwischen fließfähigem Medium und Ladungsbelegung und bewirkt aufgrund ihrer Formgebung im Zusammenspiel mit letzterer eine Fokussierung des fließfähigen Mediums zu einem Hohlladungsstrahl.

Damit es überhaupt zur vorbeschriebenen Beschleunigung und Fokussierung des fließfähigen Mediums kommen kann, bedarf es allerdings einer entsprechend schnellen Verdrängung desselben aus dem Zentrum des ausgekleideten Ladungshohlraums. Gewähr bieten diesbezüglich die speziell gestalteten Verschlüsse des ausgekleideten Ladungshohlraums. Aus Gründen der Einfachheit empfiehlt sich als Verschluß im Basisbereich der Auskleidung eine im Detonationsfall berstende Membran, beispielsweise aus Kunststoff-Folie, und als Verschluß im basisfernen Auskleidungsbereich ein pyrotechnisch beschleunigbarer Pfropfen, beispielsweise aus Gummi oder Sprengstoff.

Wird dem zentrischen Verschlußpfropfen zur pyrotechnischen Beschleunigung auf seiner der Auskleidung abgewandten Seite eine formbare Sprengmasse zugeordnet, ist es ein leichtes, diese zugleich zur ringförmigen Detonationseinleitung in die Ladung heranzuziehen. Im Fall einer Ladungsbelegung aus Sprengstoff-Folie braucht hierzu letztere lediglich mit einem Endabschnitt konzentrisch um die beispielsweise durch eine Sprengkapsel bekannter Bauart zündbare Sprengmasse angeordnet zu werden.

Bleibt schließlich noch anzumerken, daß für eine relativ kleinmassige Räumladung wie der erfindungsgemäßen als Verpackung ohne weiteres ein Gehäuse aus Polyurethan oder dergleichen, für auf Magnetfeldänderungen ansprechende Zünder unbedenklichem Material infrage kommt.

Nachfolgend ist beispielsweise eine Ausführungsform der erfindungsgemäßen Hohlladung anhand einer schematischen Zeichnung näher erläutert.

Die einzige Figur zeigt im Längsschnitt ein Ladungsgehäuse 1 aus Kunststoff wie Polyurethan oder Styropor, das bei 2 eine Visiereinrichtung aufzunehmen vermag. Darin befindet sich eine Hohlladung 3 mit ausgekleidetem Ladungshohlraum 4. Deren Ladung und Auskleidung sind in der genannten Reihenfolge mit 5 und 6 bezeichnet.

Die Auskleidung 6 besteht aus einem Kunststoff. Sie hat die Form eines beidseitig offen ausgebildeten Trichters 6a mit zylindrischem Fortsatz 6c am seiner Basis 6b fernen Trichterende. Als Ladung dient eine Sprengstoff-Folie 5, mit der die Auskleidung 6 außen belegt ist. Ein Abschnitt 5a dieser Sprengstoff-Folie 5 ist konzentrisch um den zylindrischen Fortsatz 6c des Auskleidungstrichters 6a angeordnet.

In letztgenanntem Fortsatz 6c befindet sich am Übergang zum Auskleidungstrichter 6a ein Verschlußpfropfen 7 aus Gummi mit einer formbaren Sprengmasse 8 an seiner dem ausgekleideten Ladungshohlraum 4 abgewandten Stirnseite. Besagte Sprengmasse 8 steht ihrerseits in Wirkverbindung mit einer Sprengkapsel 9 bekannter Bauart.

Bleibt an dieser Stelle noch hinzuweisen auf eine Kuststoff-Folie 10, die im Bereich der Auskleidungsbasis 6b den ausgekleideten Ladungshohlraum 4 verschließt, und auf die vollständige Füllung des letztgenannten Hohlraums 4 mit Wasser 11 oder dergleichen Flüssigkeit, solange es zu keiner Zündung der Sprengmasse 8 durch die Sprengkapsel 9 kommt.

Sobald dies der Fall ist, öffnet die detonierende Sprengmasse 8 die beiden Hohlraumverschlüsse 7 und 10 und verdrängt mit dem von ihr stark beschleunigten Verschlußpfropfen 7 aus dem Zentrum des Hohlraums 4 mit hoher Geschwindigkeit Wasser 11. Der so erhaltene Freiraum ist der Strahlbildung aus dem nicht verdrängten Teil der Wasserfüllung 11 dienlich.

Hierzu kommt es durch das Zusammenwirken der detonierenden Sprengstoff-Folie 5 mit dem als formgebende Trennschicht fungierenden Auskleidungstrichter 6a. Dabei reicht bereits eine geringe Sprengstoffmenge aus, um den nicht verdrängten Wasseranteil im Hohlraum 4 derart zu fokussieren und zu beschleunigen, daß der resultierende Wasserstrahl bei berührungsfreier Anwendung der erfindungemäßen Ladungsausführung ohne weiteres in der Lage ist, beispielweise 5 mm dicken Stahl spielend zu durchschlagen.

Wo solch ein Flüssikgeitsstrahl zum Öffnen einer Munitionshülle oder eines anderen Behältnisses ähnlich empfindlichen Inhalts herangezogen wird, werden überhöhte Temperatur- und Stoßeinwirkungen auf den brisanten Hüllen- bzw. Behältnisinhalt sicher vermieden. Auf letzteren wirkt lediglich die beim öffnungsbedingten Verformen der Hülle bzw. Behältniswand entstehende Reibung.

## Patentansprüche

1. Hohlladung mit mit einem Ladungsgehäuse (1), einer Hohlladung (3), einer Auskleidung (6) und einem ausgekleideten Ladungshohlraum, **dadurch gekennzeichnet,** daß der Hohlraum (4) im Basisbereich (6b) seiner Auskleidung (6a) sowie im basisfernen, offen ausgebildeten Auskleidungsbereich (6c) einen Verschluß (10, 7) aufweist und mit einem fließfähigen Medium (11) gefüllt ist, wobei der Verschluß (7) im basisfernen Auskleidungsbereich (6c) zugleich als Vorrichtung zum Erzeugen eines Stachelbildungsraumes durch Verdrängen eines Teils des fließfähigen Mediums (11) aus dem Hohlraumzentrum im Initiierungsfall dient und der Hohlladungsstachel aus dem verbleibenden fließfähigen Medium gebildet ist.

2. Hohlladung nach Anspruch 1, **dadurch gekennzeichnet**, daß der Verschluß im Basisbereich (6b) der Auskleidung (6a) als Berstmembran (10) ausgebildet ist.

3. Hohlladung nach Anspruch 1, **dadurch gekennzeichnet,** daß der Verschluß im basisfernen Auskleidungsbereich (6c) als zur Auskleidungsbasis (6b) hin beschleunigbarer Pfropfen (7) ausgebildet ist.

4. Hohlladung nach Anspruch 3, **dadurch gekennzeichnet,** daß dem Verschlußpfropfen (7) auf seiner der Auskleidungsbasis (6b) abgewandten Seite eine Sprengmasse (8) zur Pfropfenbeschleunigung zugeordnet ist.

5. Hohlladung nach Anspruch 1, **dadurch gekennzeichnet,** daß die Auskleidung (6a) auf ihrer der Füllung aus fließfähigem Medium (11) abgewandten Seite als Ladung eine Belegung aus Sprengstoff-Folie (5) aufweist.

6. Hohlladung nach den Ansprüchen 4 und 5, **dadurch gekennzeichnet,** daß die Sprengmasse (8) zur Detonationseinleitung in die Sprengstoffbelegung (5) von einem Abschnitt (5a) der letzteren konzentrisch umgeben ist.

7. Hohlladung nach einem der Ansprüche 1 bis 5, **dadurch gekennzeichnet,** daß die Auskleidung (6a) aus Kunststoff besteht.

8. Hohlladung nach Anspruch 1 oder 5, **gekennzeichnet** durch eine Verwendung von Wasser (11) als fließfähiges Medium.

9. Hohlladung nach einem der Ansprüche 1, 5 und 8, **gekennzeichnet durch** eine Verwendung von Frostschutzmittel als fließfähiges Medium oder als Bestandteil des letzteren.

10. Hohlladung nach Anspruch 1 oder 5, **gekennzeichnet durch** eine Verwendung von Öl als fließfähiges Medium.

11. Hohlladung nach Anspruch 1 oder 5, **gekennzeichnet** durch eine Verwendung einer gelartigen Substanz als fließfähiges Medium.

12. Hohlladung nach Anspruch 1 oder 5, **gekennzeichnet durch** eine Verwendung von flüssigem Glas als fließfähiges Medium.

13. Hohlladung nach Anspruch 2, **dadurch gekennzeichnet,** daß die Berstmembran aus Kunststoff-Folie (10) besteht.

14. Hohlladung nach Anspruch 3 oder 4, **dadurch gekennzeichnet,** daß der Verschlußpfropfen (7) aus Gummi besteht.

15. Hohlladung nach Anspruch 3 oder 4, **dadurch gekennzeichnet,** daß der Verschlußpfropfen (7) aus Sprengstoff besteht.

16. Hohlladung nach Anspruch 1 oder 5, **gekennzeichnet** durch ein Ladungsgehäuse aus Kunststoff wie Polyurethan.

## Claims

1. Hollow charge with lined charge cavity, **characterized in that** the cavity (4) comprises both in the base area (6b) of its lining (6a) and in the open structured lining area (6c) remote from the base a closure 10, 7) and is filled with a flowable medium (11), and that the closure (7) in the lining area (6c) remote from the base is also structured as a device for producing a spike forming area by displacement of a portion of the flowable medium (11) from the cavity centre, and the hollow charge spike is formed by the remaining flowable medium.

2. Hollow charge according to claim 1, **characterized in that** the closure in the base area (6b) of the lining (6a) is designed as a bursting diaphragm (10).

3. Hollow charge according to claim 1, **characterized in that** the closure in the lining area (6c) remote from the base is structured as a plug (7) which can be accelerated towards the lining base (6b).

4. Hollow charge according to claim 3, **characterized in that** the closure plug (7) is at its side facing away from the lining base (6b) associated with an explosive substance (8) so as to accelerate the plug.

5. Hollow charge according to claim 1, **characterized in that** the lining (6a) comprises on its side facing away from the charge of flowable medium (11) a charge in the form of a layer of an explosive material foil (5)

6. Hollow charge according to claims 4 and 5, **characterized in that** the explosive substance (8) for initiating the detonation into the explosive layer (5) is concentrically encased by a section (5a) of the latter.

7. Hollow charge according to one of claims 1 to 5, **characterized in that** the lining (6a) is made of plastic material.

8. Hollow charge according to claim 1 of 5, **characterized by** the use of water (11) as flowable medium.

9. Hollow charge according to one of claims 1, 5 and 8, **characterized by** the use of an antifreeze as a flowable medium or a portion of the latter.

10. Hollow charge according to claim 1 or 5**, characterized by** the use of oil as flowable medium.

11. Hollow charge according to claim 1 or 5, **characterized by** the use of a gel substance as flowable medium.

12. Hollow charge according to claim 1 or 5, **characterized by** the use of liquid gas as flowable medium.

13. Hollow charge according to claim 2, **characterized in that** the bursting diaphragm is made of plastic foil (10).

14. Hollow charge according to claim 3 or 4, **characterized in that** the closure plug (7) is made of rubber.

15. Hollow charge according to claim 3 or 4, **characterized in that** the closure plug (7) is made of an explosive material.

16. Hollow charge according to claim 1 or 5, **characterized by** a charge housing of plastic material such as polyurethane.

## Revendications

1. Charge creuse comportant un corps (1) de charge creuse, une charge creuse (3), un revêtement (6) et une cavité de charge creuse revêtue, caractérisée par le fait que la cavité (4), dans la région (6b) de la base de son revêtement (6a) et dans la région (6c) ouverte du revêtement, éloignée de la base, est pourvue d'un moyen d'obturation (10, 7) et est remplie d'une matière (11) fluide, le moyen d'obturation (7) dans la région (6c) du revêtement éloignée de la base servant simultanément de dispositif pour créer une chambre de formation du dard en expulsant une partie de la matière (11) fluide du centre de la cavité au moment de la mise à feu et le dard de la charge creuse étant formé par la matière fluide restante.

2. Charge creuse selon la revendication 1, caractérisée par le fait que le moyen d'obturation dans la région (6b) de la base du revêtement (6a) est agencé sous forme de membrane de rupture (10).

3. Charge creuse selon la revendication 1, caractérisée par le fait que le moyen d'obturation dans la région (6c) éloignée de la base (6b) du revêtement est agencé sous forme de bouchon (7) qui est accéléré, en direction de la base (6b) du revêtement.

4. Charge creuse selon la revendication 3, caractérisée par le fait qu'une substance (8) explosive destinée a accelérer le bouchon est associée au bouchon (7) sur la face de celui-ci qui est éloignée de la base (6b) du revêtement.

5. Charge creuse selon la revendication 1, caractérisée par le fait que le revêtement (6a) présente comme charge sur sa face tournée vers le remplissage de matière (11) fluide une garniture formée d'une feuille (5) d'explosif.

6. Charge creuse selon les revendications 4 et 5, caractérisée par le fait que pour transmettre la détonation à la garniture (5) d'explosif, la substance (8) explosive est entourée par une partie (5a) concentrique de ladite garniture.

7. Charge creuse selon l'une des revendications 1 à 5, caractérisée par le fait que le revêtement (6a) est en matière synthétique.

8. Charge creuse selon la revendication 1 ou la revendication 5, caractérisée par l'utilisation d'eau (11) comme matière fluide.

9. Charge creuse selon l'une des revendications 1, 5 et 8, caractérisée par l'utilisation de produit anti-gel comme matière fluide ou comme composant de cette dernière.

10. Charge creuse selon la revendication 1 ou la revendication 5, caractérisée par l'utilisation d'huile comme matière fluide.

11. Charge creuse selon la revendication 1 ou la revendication 5, caractérisée par l'utilisation comme matière fluide d'une substance ayant la consistance d'un gel.

12. Charge creuse selon la revendication 1 ou la revendication 5, caractérisée par l'utilisation de verte liquide comme matière fluide.

13. Charge creuse selon la revendication 2, caractérisée par le fait que la membrane de rupture est formée d'un film synthétique (10).

14. Charge creuse selon la revendication 3 ou la revendication 4, caractérisée par le fait que le bouchon (7) est en caoutchouc.

15. Charge creuse selon la revendication 3 ou la revendication 4, caractérisée par le fait que le bouchon (7) est en explosif.

16. Charge creuse selon la revendication 1 ou la revendication 5, caractérisée par une enveloppe de charge en matière synthétique telle que du polyuréthane.
